# EUROPÄISCHE PATENTANMELDUNG

(11) **EP 0 459 189 A1**
(43) Veröffentlichungstag der Anmeldung: **04.12.1991**
(21) Anmeldenummer: 91107471.4
(22) Anmeldetag: 08.05.1991
(51) Int. Cl.: A47B 49/00

(54) **Eckschrankbeschlag, insbesondere für Küchenmöbel**

(30) Priorität: 30.05.1990 DE 9006119 U
(71) Anmelder: Robert Krause GmbH & Co. KG, 32339 Espelkamp (DE)
(72) Erfinder: Sikoll, Dieter, W-4993 Rahden (DE)
(74) Vertreter: Busse & Busse Patentanwälte

(57) **Zusammenfassung**

Der insbesondere für Küchenmöbel bestimmte Eckschrankbeschlag umfaßt eine in Möbelkörper (1) drehbar anbringbare, Stellböden abstützende und mit diesen und den Türflügeln (9,10) einer Eckschranktür ein Karussell bildende Drehsäule (2), ein oberes und ein unteres Paar von an der Drehsäule (2) befestigten Tragarmen (5,6; 7,8), an deren freien Ende mit Türflügeln (9,10) der Eckschranktür verbindbare Trägerwinkel (11,12; 13,14) angelenkt sind, an den unteren Trägerwinkeln (13,14) gelenkig angreifende Steuerlenker, an deren den Trägerwinkeln (13,14) abgewandten Enden eine eine ortsfeste Steuerkurve (18) abtastende Tastrolle (17) gelagert ist, und einen Kraftspeicher (19), der einer Einklappbewegung der Türflügel (9,10) aus deren Schließstellung entgegenwirkt und der die Türflügel (9,10) für eine Ausklappbewegung zurück in die Schließstellung unter Vorlast stellt. Dabei greift der Kraftspeicher an einem Trägerarm (5) des oberen Trägerarmpaares (5,6) und dem mit diesem verbundenen Trägerwinkel (11) gelenkig an und ist als Gasfeder (19) ausgebildet.

## Beschreibung

Die Erfindung bezieht sich auf einen Eckschrankbeschlag, insbesondere für Küchenmöbel in einer Ausgestaltung gemäß dem Oberbegriff des Anspruchs 1.

Bei bekannten Eckschrankbeschlägen dieser Art ist ein von einer oder zwei Schraubendruck- oder -zugfedern gebildeter Kraftspeicher vorgesehen, der der unteren Gruppe von Tragarmen bzw. den mit diesen verbundenen Beschlagteilen zugeordnet ist, um eine möglichst unmittelbare Einwirkung auf die Steuerlenker für die Flügeltüren zu gewährleisten.

Der Erfindung liegt die Aufgabe zugrunde, einen Eckschrankbeschlag der eingangs genannten Art zu schaffen, der dem Karussell eine größere innere Stabilität sowohl in der Schließ- als auch in der Öffnungsstellung der Türflügel vermittelt.

Die Erfindung löst diese Aufgabe durch einen Eckschrankbeschlag mit den Merkmalen des Anspruchs 1. Hinsichtlich wesentlicher weiterer Ausgestaltungen wird auf die Ansprüche 2 und 3 verwiesen.

Der Einsatz einer Gasfeder, wie sie von Beschlägen für Möbeltüren oder -klappen bekannt ist (DE-GM 73 19 339), ermöglicht das Vorsehen einer höheren Zuhaltekraft auf die Türflügel, da die Gasfeder eine über ihren Hubweg im wesentlichen gleichbleibende Federkraft entfaltet und keinen Öffnungskraftanstieg hervorruft, wie dies bei Schraubenfedern der Fall ist und zur Folge hat, daß zur Vermeidung unerwünschter Öffnungskräfte am Ende der Öffnungsbewegung die Zuhaltekraft entsprechend niedrig zu bemessen ist. Die Zuordnung der Gasfeder zur oberen Gruppe der Beschlagteile führt zu einem erhöhten Spielentzug in den Gelenkverbindungen der Beschlagteile und in den Lagern mit der Folge, daß alle Beschlagteile sowohl in der Offenstellung, als auch und insbesondere in der Schließstellung eine hohe Positionsstabilität darbieten. Dabei wirkt sich günstig aus, daß die vom Kraftspeicher bei einer Öffnungsbewegung der Flügeltüren erzeugte Gegenkraft in Höhe der für die Öffnungsbewegung auf die Flügeltüren ausgeübten Öffnungskraft wirksam ist. Die Zuordnung des Kraftspeichers zur oberen Gruppe der Beschlagteile gestaltet den Eckschrankbeschlag erheblich montagefreundlicher.

Bei Vorsehen einer Gasfeder mit Dämpfungsvorrichtung, insbesondere mit progressiv oder dynamisch wirkender Dämpfungsvorrichtung, werden Stoßerscheinungen reduziert, die aus der Beschleunigung der Schließbewegung der Türflügel durch den Kraftspeicher hervorgerufen werden können, insbesondere wenn dieser auch am Ende seines Hubweges noch eine hohe Schließkraft auf die Beschlagteile ausübt.

Ein Ausführungsbeispiel des Gegenstands der Erfindung ist in der Zeichnung schematisch näher veranschaulicht. In der Zeichnung zeigen:
Fig. 1 in einer perspektivischen Skelettdarstellung einen in einem Eckschrank-Möbelkörper eingebauten Eckschrankbeschlag nach der Erfindung, und
Fig. 2 eine Ausschnittvergrößerung aus dem Bereich des Paares oberer Tragarme.

Der in einen Eckschrank-Möbelkörper 1 (ohne Arbeitsplatte) eingebaute Eckschrankbeschlag umfaßt im einzelnen eine gegenüber dem Möbelkörper drehbar gelagerte Drehsäule 2, die mitsamt den an ihr befestigten und mit ihr drehbaren Teilen ein Karussell bildet. Die Drehsäule 2 stützt bei 3 und 4 lediglich mit ihren Randbereichen angedeutete Stellböden für die Ablage von Gegenständen ab, die in ihrer Grundform dreiviertelkreisförmig ausgebildet sind.

Im oberen und im unteren Bereich der Drehsäule 2 ist an dieser je ein Paar von Tragarmen 5,6 bzw. 7,8 befestigt, an deren freien Ende mit Türflügeln 9,10 einer Eckschranktür zu verbindende Trägerwinkel 11,12 bzw. 13,14 angelenkt sind. An den unteren Trägerwinkeln 13,14 greifen gelenkig Steuerlenker 15,16 an, an deren den Trägerwinkeln 13,14 abgewandten Enden eine gemeinsame Tastrolle 17 gelagert ist. Diese Tastrolle tastet eine ortsfeste, sich um die Achse der Drehsäule 2 herumerstreckende Steuerkurve 18 ab, die im Hauptteil ihres Verlaufes kreisförmig und konzentrisch zur Drehsäule 2 verläuft, in ihrem vorderen Bereich jedoch eine Ausbauchung aufweist, durch welche die Schließstellung für die Türflügel 9,10 und damit zugleich die Grundstellung für das Karussell definiert wird.

Am Tragarm 5 des oberen Tragarmpaares greift gelenkig eine Gasfeder 19 an, die mit ihrem anderen Ende an dembenachbarten Trägerwinkel 11 angelenkt ist. Diese Gasfeder ist bei dem dargestellten Beispiel und der dort vorgesehenen Anordnung als Gasdruckfeder ausgebildet, die aus der dargestellten expandierten Stellung beim Einklappen der Türflügel 9,10 in eine zusammengeschobene Stellung ihrer Teile übergeht. Die Gasfeder 19 ist bevorzugt mit einer integrierten hydraulischen Bewegungsdämpfungsvorrichtung versehen, die lediglich in einer Richtung wirksam ist und die Auseinanderbewegung der Teile der Gasfedern 19 beim Entspannungshub in dessen Endbereich dämpft bzw. verzögert. Bevorzugt ist dabei eine progressiv bzw. dynamisch wirkende Bewegungsdämpfungsvorrichtung, die eine Verkürzung des Wirkungsbereiches ermöglicht.

## Patentansprüche

1. Eckschrankbeschlag, insbesondere für Küchenmöbel, mit einer im Möbelkörper drehbar anbringbaren, Stellböden abstützenden und mit diesen und den Türflügeln einer Eckschranktür ein Karussell bildenden Drehsäule, mit einem oberen und einem unteren Paar von an der Drehsäule befestigten Tragarmen, an deren freien Ende mit Türflügeln der Eckschranktür verbindbare Trägerwinkel angelenkt sind, mit an den unteren Trägerwinkeln gelenkig angreifenden Steuerlenkern, an deren den Trägerwinkeln abgewandten Enden eine eine ortsfeste Steuerkurve abtastende Tastrolle gelagert ist, und mit einem Kraftspeicher, der einer Einklappbewegung der Türflügel aus deren Schließstellung entgegenwirkt und der die Türflügel für eine Ausklappbewegung zurück in die Schließstellung unter Vorlast stellt, **dadurch gekennzeichnet,** daß der Kraftspeicher an einem Trägerarm (5) des oberen Trägerarmpaares (5,6) und dem mit diesem verbundenen Trägerwinkel (11) gelenkig angreift und als Gasfeder (19) ausgebildet ist.

2. Eckschrankbeschlag nach Anspruch 1, **dadurch gekennzeichnet,** daß die Gasfeder (19) eine vor dem Ende des Entspannungshubes wirksam werdene, interne Bewegungsdämpfungsvorrichtung umfaßt.

3. Eckschrankbeschlag nach Anspruch 2, **dadurch gekennzeichnet,** daß die Bewegungsdämpfungsvorrichtung als mit fortschreitendem Entspannungshub progressiv wirkende Dämpfungsvorrichtung ausgebildet ist.
